# FASCICULE DE BREVET EUROPEEN

(11) **EP 4 286 960 B1**
(45) Date de publication et mention de la délivrance du brevet: **25.03.2026**
(21) Numéro de dépôt: 22177059.7
(22) Date de dépôt: 02.06.2022
(51) Int. Cl.: G04B 17/32, G04B 18/06

(54) **ORGANE RÉGLANT D'HORLOGERIE MUNI D'UN SYSTÈME DE RAQUETTERIE**
REGULIERORGAN FÜR UHR, DAS MIT EINER RÜCKERVORRICHTUNG AUSGESTATTET IST
TIMEPIECE REGULATOR PROVIDED WITH AN INDEX-ASSEMBLY SYSTEM

(43) Date de publication de la demande: 06.12.2023
(73) Titulaire: ETA SA Manufacture Horlogère Suisse, 2540 Grenchen (CH)
(72) Inventeur: HELFER, Jean-Luc, 2525 Le Landeron (CH); MERTENAT, Olivier, 2540 Grenchen (CH); VILLAR, Ivan, 2555 Brügg (CH); LECHOT, Dominique, 2722 Les Reussilles (CH)
(74) Mandataire: ICB SA

(56) Documents cités:
- EP-A1- 2 437 126
- EP-A1- 4 009 115
- CH-B1- 704 687
- US-A1- 2014 286 143
- US-B2- 10 761 484

## Description

### Domaine technique de l'invention

L'invention a trait au domaine de l'horlogerie, et plus particulièrement au domaine de l'horlogerie mécanique, où la régulation de l'énergie motrice est fournie par un organe réglant. L'invention concerne, plus précisément, un organe réglant muni d'un système de raquetterie, un mouvement d'horlogerie comprenant un tel organe réglant, ainsi qu'une pièce d'horlogerie comprenant un tel mouvement d'horlogerie.

### Arrière-plan technologique

Dans la plupart des montres mécaniques, l'énergie nécessaire à la rotation des aiguilles (par ex. des aiguilles indicatrices des minutes et des heures) est accumulée dans un barillet, puis dispensée par un système balancier-spiral, qui comprend un volant d'inertie appelé balancier, associé à un ressort sous forme d'un ruban enroulé en spirale, appelé spiral.

Par une extrémité interne, le spiral est fixé sur un arbre solidaire en rotation du balancier ; par une extrémité externe, le spiral est fixé sur un piton monté sur un porte-piton lui-même solidaire d'un pont (ou coq) fixe.

La rotation du balancier est entretenue - et ses oscillations comptées - par un mécanisme d'échappement comprenant une ancre animée d'un mouvement oscillant de faible amplitude, pourvue de deux palettes qui attaquent les dents d'une roue d'échappement. Ainsi attaquée, la roue d'échappement se voit imposer un mouvement de rotation pas-à-pas dont la fréquence est déterminée par la fréquence d'oscillation de l'ancre, elle-même calée sur la fréquence d'oscillation du balancier-spiral).

Dans un mécanisme d'échappement traditionnel, la fréquence d'oscillation est d'environ 4 Hz, soit environ 28 800 alternances par heure (A/h). Un objectif des bons horlogers est d'assurer l'isochronisme et la régularité des oscillations (ou constance de la marche) du balancier.

Il est connu de régler la marche du balancier en ajustant la longueur active du spiral, définie comme la longueur curviligne entre son extrémité interne et un point de comptage, localisé au voisinage de l'extrémité externe du spiral et généralement défini par une paire de butées portées par une clé montée sur un système de raquetterie.

En fonctionnement, ce système de raquetterie est fixe en rotation par rapport à l'axe du spiral. Cependant, il est possible, par une intervention manuelle, d'en régler finement la position angulaire, par ex. par pivotement, au moyen d'un tournevis, d'un excentrique agissant sur le système de raquetterie à la manière d'une came.

L'ensemble comprenant le pont, le système de raquetterie, la clé, le porte-piton, le piton, l'arbre, le ressort et le balancier, est couramment dénommé « organe réglant ». Des exemples d'organes réglants sont proposés par la demande internationale WO 2016/192957 et par le brevet européen EP 2 876 504, tous deux au nom de la manufacture horlogère ETA.

Il existe des systèmes de raquetterie comportant un porte-piton auquel une extrémité du spiral est fixé, et dont la clé de système de raquetterie laisse un jeu pour permettre au spiral de se déplacer entre les deux butées. Cependant, les propriétés chronométriques, notamment l'anisochronisme en fonction de l'amplitude, sont très sensibles au jeu à la clé de raquette, alors que ce jeu est difficile à maîtriser précisément.

Dans certains dispositifs, les butées sont réglables pour venir serrer le spiral afin d'éliminer le jeu, en particulier pendant le fonctionnement du spiral. Dans ce cas, on commence par régler la marche par le déplacement de la clé de raquette, puis on serre le spiral à la clé. Mais serrer le spiral à la clé de raquette risque de le contraindre, et de créer des défauts chronométriques, notamment par décentrage des spires. De plus, le fait de supprimer le jeu modifie aussi la marche, et une fois le spiral serré, on ne peut plus déplacer la clé de raquette le long du spiral pour finir de régler finement la marche.

D'autres ressorts-spiraux comportent un dispositif de réglage intégré. Dans ces ressorts-spiraux, on ne règle pas la marche en modifiant la longueur effective du ressort-spiral, mais en appliquant une force ou un couple sur un élément élastique agencé en série du spiral. On peut ainsi modifier la raideur de l'élément élastique et par conséquent du ressort-spiral dans son ensemble. L'ajustement de la raideur du ressort-spiral permet de régler la marche de l'organe réglant. Un tel ressort-spiral muni d'un élément élastique est par exemple décrit dans la demande de brevet EP21202213.1. ou encore dans le brevet CH704687B1.

Cependant, dans ces cas, les systèmes de raquetterie usuels ne peuvent être utilisées, car ils ne sont pas compatibles avec le dispositif de réglage du ressort-spiral. De plus, comme il s'agit de régler très finement la marche, il est essentiel qu'il n'y ait aucun jeu entre le spiral et ses zones d'interaction avec la raquetterie. En effet, dans le cas contraire, on risquerait de modifier la marche en cas de choc, si le spiral ne se repositionne pas exactement de la même manière après le choc.

### Résumé de l'invention

Le but de la présente invention est de pallier tout ou partie les inconvénients cités précédemment en proposant un système de raquetterie compatible avec ce type de dispositif de réglage.

A cet effet, l'invention se rapporte à un organe réglant pour mouvement d'horlogerie selon les termes de la revendication 1 annexée.

L'invention est remarquable en ce que le système de raquetterie comprend un porte-piton lié mécaniquement à l'élément élastique, le porte-piton comportant un premier piton et un deuxième piton, caractérisé en ce que l'élément élastique est agencé entre le premier piton et le deuxième piton, le premier piton étant mobile par rapport au deuxième piton, le déplacement du premier piton modifiant la raideur du ressort-spiral.

Grâce à l'invention, on a un système de raquetterie compatible avec un dispositif de réglage pour ressort-spiral appliquant une force ou un couple sur un élément élastique du ressort-spiral.

En effet, en déplaçant le premier piton par rapport au deuxième piton, on modifie la raideur de l'élément élastique compris entre les deux pitons, car une force ou un couple variable est appliqué sur l'élément élastique par les deux pitons.

En outre, un tel système de raquetterie est facile d'utilisation, et le montage sur le mouvement d'horlogerie ne demande pas de modification importante car le montage est peu différent d'un système de raquetterie usuellement utilisé pour un ressort- spiral classique.

Selon une forme de réalisation particulière de l'invention, le porte-piton comprend une première partie munie du premier piton, et une deuxième partie munie du deuxième piton, la première partie étant mobile par rapport à la deuxième partie pour déplacer le premier piton
Selon une forme de réalisation particulière de l'invention, la première partie et la deuxième partie sont superposées.

Selon une forme de réalisation particulière de l'invention, le système de raquetterie comprend un moyen de réglage, telle une vis excentrique, coopérant avec la première partie de manière à pouvoir la déplacer lorsqu'elle tourne.

Selon une forme de réalisation particulière de l'invention, le système de raquetterie comprend un bras agencé sur la première partie et une came coopérant avec le bras, de sorte que l'actionnement de la came déplace la première partie par rapport à la deuxième partie
Selon une forme de réalisation particulière de l'invention, le système de raquetterie comprend un moyen de rappel, tel un ressort, exerçant une force entre la première partie et la deuxième partie pour maintenir le bras de la première partie contre la came
Selon une forme de réalisation particulière de l'invention, la deuxième partie est immobile par rapport à la platine
Selon une forme de réalisation particulière de l'invention, la première partie est mobile en rotation par rapport à la deuxième partie.

Selon une forme de réalisation particulière de l'invention, le premier piton est mobile en rotation.

Selon une forme de réalisation particulière de l'invention, le ressort-spiral comprend un ruban enroulé et des moyens d'ajustement de la raideur du ressort-spiral, les moyens d'ajustement comprenant un élément élastique, l'élément élastique étant agencé entre le premier piton et le deuxième piton, le déplacement du premier piton modifiant la raideur de l'élément élastique.

Selon une forme de réalisation particulière de l'invention, les moyens d'ajustement comprennent des moyens de précontrainte pour appliquer une force ou un couple variable sur l'élément flexible, les moyens de précontrainte étant agencés entre le premier piton et le deuxième piton, le déplacement du premier piton par rapport au deuxième piton actionnant les moyens de précontrainte.

Selon une forme de réalisation particulière de l'invention, les moyens de précontrainte comportent un levier relié à l'élément flexible, le premier piton étant solidaire d'une extrémité libre du levier.

Selon une forme de réalisation particulière de l'invention, l'élément flexible est lié à un support fixe, le deuxième piton étant solidaire du support fixe.

Selon une forme de réalisation particulière de l'invention, les moyens de précontrainte comportent une structure semi-rigide agencée en parallèle de l'élément flexible, le levier étant relié à la structure semi-rigide.

L'invention se rapporte également à un mouvement d'horlogerie comprenant un tel organe réglant.

L'invention se rapporte encore à une pièce d'horlogerie, par exemple une montre, comprenant un tel mouvement d'horlogerie.

### Brève description des figures

Les buts, avantages et caractéristiques de la présente invention apparaîtront à la lecture de plusieurs formes de réalisation données uniquement à titre d'exemples non limitatifs, en référence aux dessins annexés dans lesquels :
- la figure 1 représente schématiquement une vue en perspective d'un organe réglant selon un premier mode de réalisation de l'invention, l'organe réglant étant agencé dans un mouvement d'horlogerie,
- la figure 2 représente schématiquement une vue en perspective d'une partie du premier mode de réalisation de l'organe réglant de la figure 1, sans pont de balancier et sans système de raquetterie,
- la figure 3 représente schématiquement une vue de dessus d'un ressort-spiral de l'organe réglant,
- la figure 4 représente schématiquement une vue en perspective d'une partie d'un organe réglant selon un deuxième mode de réalisation de l'invention, l'organe réglant étant agencé dans un mouvement d'horlogerie, et
- la figure 5 représente schématiquement une vue en perspective du deuxième mode de réalisation de l'organe réglant de la figure 4.

### Description détaillée de l'invention

Les figures 1 et 2 montrent une représentation schématique d'un premier mode de réalisation d'un organe réglant 1 agencé dans un mouvement d'horlogerie 10. Le mouvement d'horlogerie 10 comprend une platine 21, une masse inertielle, un élément de rappel élastique de la masse inertielle configuré pour la faire osciller, et un pont de balancier 22.

L'organe réglant 1 comprend en outre un système de raquetterie 20, un balancier 23 annulaire comme masse inertielle, un arbre de balancier 24 et un ressort-spiral 25 comme élément de rappel élastique.

La platine 21 est pourvue d'un logement 26 pour recevoir l'organe réglant 1, dans lequel sont superposés du fond vers le haut, le balancier 23, le ressort-spiral 25, le pont de balancier 22 et le système de raquetterie 20. L'arbre de balancier 24 est centré dans le logement 26 et traverse le centre du balancier 23, du ressort-spiral 25 et du pont de balancier 22. L'arbre de balancier 24 est maintenu par deux paliers antichocs 28 agencés aux deux extrémités de l'arbre de balancier 24. Un premier palier est agencé au fond du logement 26, et le second palier 28 est agencé au-dessus du logement 26, et est maintenu par le pont de balancier 22, le pont de balancier 22 traversant le haut du logement 26 en passant par l'axe central du logement 26. Le pont de balancier 22 est doté d'un trou traversant dans lequel le deuxième palier 28 est maintenu. Le système de raquetterie 20 est montée sur le pont de balancier 22 et est disposé sur l'axe central du logement 26.

Représenté sur les figures 2 et 3, le ressort-spiral 25 s'étend de préférence sensiblement dans un plan. Le ressort-spiral 25 comprend un ruban flexible 2 enroulé sur lui-même selon plusieurs spires, le ruban 2 ayant une rigidité prédéfinie. L'extrémité interne 9 du ruban 2 est venue de matière ou assemblée à un support 3. Le support 3 a une forme sensiblement triangulaire, et est enfilé autour de l'arbre du balancier 24.

Le ressort-spiral 25 comporte en outre des moyens d'ajustement de sa rigidité. Par exemple, les moyens d'ajustement sont notamment actionnables par un utilisateur lorsque l'organe réglant est monté sur la platine du mouvement d'horlogerie.

Les moyens d'ajustement comportent un élément flexible 5 agencé en série du ruban 2, l'élément flexible 5 reliant une extrémité 4, 9 dudit ruban 2 à un support fixe 17, et solidaire d'une des extrémités 4, 9 du ruban 2. L'élément flexible 5 est solidaire de l'extrémité externe 4 du ruban 2. L'élément élastique 5 est un élément différent du ruban 2. Le support fixe 17 est fixe par rapport à la platine 21.

L'élément flexible 5 ajoute une rigidité supplémentaire à celle du ruban 2. L'élément flexible 5 a de préférence une rigidité supérieure à celle du ruban 2. L'élément flexible 5 est ici agencé dans le prolongement du ruban 2. De préférence, les moyens d'ajustement et le ruban 2 sont monoblocs, voire formés d'une même matière, par exemple en silicium.

L'élément flexible 5 du ressort-spiral 25 comprend un pivot à lames flexibles décroisées. Le pivot comprend deux lames flexibles décroisées 11, 12 et une partie rigide 18. Les lames flexibles 11, 12 sont jointes, d'une part latéralement à un support fixe 17, et d'autre part à la partie rigide 18 en se rapprochant l'une de l'autre. Ainsi, de préférence, les lames flexibles 11, 12 s'éloignent depuis la partie rigide 18 jusqu'au support fixe 17. L'extrémité externe 4 du ruban 2 est jointe à la partie rigide 18. Le support fixe 17 est immobile par rapport à la platine 21. Le support fixe 17 a une forme de L, une première branche 46 du L servant de liaison avec les lames flexibles 11, 12, la deuxième branche 47 du L étant orientée du côté opposé au pivot à lames décroisées pour pouvoir être assemblée au mouvement d'horlogerie 10.

Les moyens d'ajustement du ressort-spiral 25 comportent en outre des moyens de précontrainte 6 pour appliquer une force ou un couple variable sur l'élément flexible 5. Ainsi, on peut ajuster la rigidité du ressort-spiral. Le couple ou la force est ajustable de manière continue par les moyens de précontrainte 6. Autrement dit, le couple ou la force n'est pas restreinte à des valeurs ponctuelles. Ainsi, on peut ajuster la rigidité de l'élément flexible 5 avec une grande précision.

Les moyens de précontrainte 6 comportent une lame flexible secondaire 19, agencée sur un côté opposé de la partie rigide 18 dans le prolongement du pivot à lames décroisées. La lame flexible secondaire 19 est disposée tangentiellement au ruban 2, à l'extrémité externe 4.

La lame flexible secondaire 19 est reliée par l'autre extrémité à un levier courbe 14 contournant le ruban 2. Le levier 14 est relié, en plus de la lame flexible secondaire 19, à une structure semi-rigide 27 liée au support fixe 17. La structure semi-rigide 27 se déforme en partie lorsque le levier 14 est actionné par la force ou le couple.

La force ou le couple est exercé sur l'extrémité libre 15 du levier 14. Ainsi, le levier 14 des moyens de précontrainte 6 transmet la force ou le couple à l'élément flexible 5 par l'intermédiaire de la lame flexible secondaire 19 et de la structure semi-rigide 27, de manière à modifier la rigidité du ressort-spiral 25.

Pour pouvoir appliquer la force ou le couple variable sur le ressort-spiral 25, l'organe réglant comprend un système de raquetterie 20 particulière selon l'invention.

Dans le premier mode de réalisation des figures 1 et 2, le système de raquetterie 20 est muni d'un porte piton 31 en deux parties, une première partie 32 et une deuxième partie 33. La première partie 32 du porte-piton 31 suspend le premier piton 34, tandis qu'une deuxième partie 33 du porte-piton 31 est dotée du deuxième piton 35. Le porte piton 31 est lié mécaniquement à l'élément élastique 5, mais il ne bloque pas le ruban 2.

La première partie 32 du porte-piton 31 est disposée en partie au-dessus de la deuxième partie 33 du porte-piton 31, qui est contact avec le pont de balancier 22. Le système de raquetterie 20 comprend deux vis 36, 37. Une première vis 36 est excentrique afin de permettre le réglage angulaire entre les deux parties du porte-piton 31. La première vis 36 traverse la première 32 et la deuxième partie 33. Une deuxième vis 37 sert à fixer le système de raquetterie 20 sur le pont de balancier 22.

Les deux parties 32, 33 entourent le deuxième palier 28. Pour cela, chaque partie 32, 33 comprend un anneau central 38, 39 agencé autour du deuxième palier 28, les deux anneaux centraux 38, 39 étant superposés.

La première partie 32 comprend deux protubérances 41, 42 s'étendant radialement depuis l'anneau central 38, une première protubérance 41 maintenant le premier piton 34 vers le bas dans le logement 26, la deuxième protubérance 42 ayant une forme d'arc de cercle coopérant avec la première vis 36.

La deuxième partie 33 comprend trois protubérances 43, 44, 45 s'étendant depuis l'anneau central 39. Une première protubérance 43 maintient le deuxième piton 35 vers le bas dans le logement 26, une deuxième protubérance 44 s'étendant autour de la première vis 36, et la troisième protubérance 45 ayant une forme d'arc de cercle coopérant avec la deuxième vis 37.

Dans un agencement de référence, le premier piton 34 et le deuxième piton 35 sont par exemple agencés de manière sensiblement symétrique par rapport à l'arbre du balancier 24.

Le premier piton 34 coopère avec l'extrémité libre 15 du levier 14, et le deuxième piton 35 coopère avec la deuxième branche 47 du support fixe 17. Ainsi, les moyens de précontrainte 6 et l'élément élastique 5 sont supportés par le système de raquetterie 20 auquel ils sont suspendus.

Les deux pitons 34, 35 sont agencés de part et d'autre des moyens de précontrainte 6 et de l'élément élastique 5. En outre, les deux pitons 34, 35 sont rigidement liés au levier 14 et au support fixe 17. Autrement dit, le premier 34 et le deuxième piton 35 sont respectivement solidaires du levier 14 et du support fixe 17. L'assemblage des pitons et du ressort spiral 25 est par exemple opéré par collage, brasage, soudage, par déformation de verre métallique, ou par une fixation mécanique.

Le premier piton 34 est mobile par rapport au deuxième piton 35. A cette fin, la première partie 32 est mobile par rapport à la deuxième partie 33. La première partie 32 est mobile en rotation autour du deuxième palier 28. Ainsi, le premier piton 34 se déplace avec la première partie 32, le premier piton 34 étant mobile en rotation autour du deuxième palier 28. Le premier piton 34 peut par exemple être déplacé sur une plage angulaire de 20°, voire de 10°.

Le déplacement du premier piton 34 par rapport au deuxième piton 35 modifie la raideur de l'élément élastique 5, car le déplacement exerce une force ou couple plus ou moins important sur le levier 14 des moyens de précontrainte 6, de sorte que la raideur de l'élément élastique 5 varie, et ainsi la raideur du ressort-spiral 25 entier. Le système de raquetterie 20 permet ainsi de régler la marche de l'organe réglant 1.

A cette fin, l'organe réglant 1 comporte des moyens d'ajustement 30 pour modifier la position du premier piton 34 par rapport au deuxième piton 35. Le premier piton 34 et le deuxième piton 35 sont reliés aux moyens d'ajustement 30.

Les moyens d'ajustement 30 comprennent la deuxième protubérance 42 en forme d'arc de cercle de la première partie 32 et la première vis 36 excentrique. L'arc de cercle a sensiblement le même diamètre que la tête de la première vis 36, de sorte que le déplacement de la première vis 36 engendre le déplacement de la deuxième protubérance 42, et donc de la première partie 32 par rapport à la deuxième partie 33 circulairement autour du deuxième palier 28, tandis que la deuxième partie 33 reste en position, lorsque la première partie 32 est actionnée. Ainsi, en faisant tourner la première vis 36, la deuxième protubérance 42 en forme d'arc de cercle se déplace circulairement autour du deuxième palier 28. La première partie 32 se déplace par rapport à la seconde partie 33, et en conséquence, le premier piton 34 se déplace par rapport au deuxième piton 35 pour modifier la force ou le couple appliqué sur les moyens de précontrainte 6 du ressort-spiral 25.

Des repères de réglage 29 sont disposés sur la deuxième protubérance 42 en forme d'arc de cercle autour de la première vis 36 excentrique. Ainsi, pour régler le système de raquetterie 20, la première vis 36 est orientée selon un repère préférentiel.

Dans le deuxième mode de réalisation de l'organe réglant 40 des figures 4 et 5, les caractéristiques de l'organe réglant 40 sont sensiblement identiques au premier mode de réalisation, excepté pour les moyens d'ajustement 50 du système de raquetterie 60.

La première partie 52 du système de raquetterie 60 comprend un bras 63 s'étendant radialement vers l'extérieur de la première partie 52 dans un même plan. La deuxième partie 53 comprend deux protubérances seulement, et ne comprend pas la protubérance en forme d'arc de cercle coopérant avec la deuxième vis 37.

Les moyens d'ajustement 50 comportent une came 55 mobile en rotation à la place de la première vis. La came 55 coopère avec le bras 63 de la première partie 52 pour la faire tourner autour du second palier 28. L'extrémité 56 du bras 63 est constamment en contact avec la came 55, de sorte que la rotation de la came 55 exerce un déplacement sur le bras 63 selon la position angulaire de la came 55. Ainsi, la première partie 52 du système de raquetterie 60 se déplace de manière semblable au premier mode de réalisation. De tels moyens d'ajustement 50 dotés d'une came 55 permettent de faire varier la rigidité du ressort-spiral 25 avec linéarité.

Pour maintenir le bras 63 de la première partie 52 en contact avec la came 55, les moyens d'ajustement 50 comportent un ressort 57 exerçant une force de rappel sur la première partie 52. Le ressort 57 a sensiblement une forme de U entourant la deuxième vis 37, une première extrémité 58 du U étant assemblée à la deuxième partie 53 du système de raquetterie 20, et une deuxième extrémité 59 du U étant retenue par un crochet de retenue 61 agencé sur la première partie 52. Le ressort 57 est agencé sur le pont de balancier 22 symétriquement de la came 55 par rapport au second palier 28. Le ressort 57 est recouvert par un cache 62 assemblé sur le pont de balancier 22, afin de le maintenir en place.

Ainsi, le ressort 57 exerce une force de rappel sur les deux parties 52, 53 du système de raquetterie 60, la force de rappel ayant pour fonction de maintenir constamment le bras 63 de la première partie 52 en contact avec la came 55. Lorsqu'on agit sur la came 55, la première partie 52 tourne pour déplacer le premier piton 34 par rapport au deuxième piton 35, tout en subissant une force de rappel exercée par le ressort 57, pour permettre le contact du bras 63 de la première partie 52 contre la came 55, en particulier lorsque la paroi périphérique 64 de la came 55 s'écarte du bras 63.

Naturellement, l'invention n'est pas limitée aux modes de réalisation d'organes réglant décrits en référence aux figures, et des variantes pourraient être envisagées sans sortir du cadre de l'invention.

## Revendications

1. Organe réglant (1, 40) pour mouvement d'horlogerie comprenant une masse inertielle, par exemple un balancier (23), un ressort-spiral (25), et un système de raquetterie (20, 60) pour ajuster la marche du ressort-spiral (25), le ressort-spiral (25) comprenant un ruban enroulé (2) et des moyens d'ajustement de la raideur du ressort-spiral dotés d'un élément élastique (5) agencé en série du ruban enroulé (2), le système de raquetterie (20, 60) comprenant un porte-piton (31) lié mécaniquement à l'élément élastique (5), le porte-piton (31) comportant un premier piton (34) et un deuxième piton (35), **caractérisé en ce que** l'élément élastique (5) est agencé entre le premier piton (34) et le deuxième piton (35), le premier piton (34) étant mobile par rapport au deuxième piton (35), le déplacement du premier piton (34) modifiant la raideur du ressort-spiral (25).

2. Organe réglant selon la revendication 1, **caractérisé en ce que** le porte-piton comprend une première partie (32, 52) munie du premier piton (34), et une deuxième partie (33, 53) munie du deuxième piton (35), la première partie (32, 52) étant mobile par rapport à la deuxième partie (33, 53) pour déplacer le premier piton (34).

3. Organe réglant selon la revendication 2, **caractérisé en ce que** la première partie (32, 52) et la deuxième partie (33, 53) sont superposées.

4. Organe réglant selon la revendication 2 ou 3, **caractérisé en ce que** le système de raquetterie (20) comprend un moyen de réglage, telle une vis excentrique (36), coopérant avec la première partie (32) de manière à pouvoir la déplacer lorsqu'elle est vissée dévissée.

5. Organe réglant selon l'une, quelconque, des revendications 2 à 4, **caractérisé en ce que** le système de raquetterie (60) comprend un bras (63) agencé sur la première partie (52) et une came (55) coopérant avec le bras (63), de sorte que l'actionnement de la came (55) déplace la première partie (52) par rapport à la deuxième partie (53).

6. Organe réglant selon la revendication 5, **caractérisé en ce que** le système de raquetterie (60) comprend un moyen de rappel, tel un ressort, exerçant une force entre la première partie (52) et la deuxième partie (53) pour maintenir le bras (63) de la première partie (52) contre la came (55).

7. Organe réglant selon l'une, quelconque, des revendications 2 à 6, **caractérisé en ce que** la deuxième partie (33, 53) est immobile par rapport à la platine (21).

8. Organe réglant selon l'une, quelconque, des revendications 2 à 7, **caractérisé en ce que** la première partie (32, 52) est mobile en rotation par rapport à la deuxième partie (33, 53).

9. Organe réglant selon l'une, quelconque, des revendications précédentes, **caractérisé en ce que** le premier piton (34) est mobile en rotation.

10. Organe réglant selon l'une, quelconque, des revendications précédentes, **caractérisé en ce que** les moyens d'ajustement comprennent des moyens de précontrainte (6) pour appliquer une force ou un couple variable sur l'élément flexible (5), les moyens de précontrainte (6) étant agencés entre le premier piton (34) et le deuxième piton (35), le déplacement du premier piton (34) par rapport au deuxième piton (35) actionnant les moyens de précontrainte.

11. Organe réglant selon la revendication 10, **caractérisé en ce que** les moyens de précontrainte (6) comportent un levier (14) relié à l'élément flexible (5), le premier piton étant solidaire d'une extrémité libre (15) du levier (14).

12. Organe réglant selon la revendication 10 ou 11, **caractérisé en ce que** l'élément flexible (5) est lié à un support fixe (17), le deuxième piton (35) étant solidaire du support fixe (17).

13. Organe réglant selon l'une, quelconque, des revendications 10 à 12, **caractérisé en ce que** les moyens de précontrainte (6) comportent une structure semi-rigide agencée en parallèle de l'élément flexible (5), le levier (14) étant relié à la structure semi-rigide.

14. Mouvement d'horlogerie, **caractérisé en ce qu'**il comprend un organe réglant (1, 40) selon l'une, quelconque, des revendications précédentes.

15. Pièce d'horlogerie, par exemple une montre, **caractérisée en ce qu'**elle comprend un mouvement d'horlogerie selon la revendication 14.

## Patentansprüche

1. Stellorgan (1, 40) für ein Uhrwerk, umfassend eine Trägheitsmasse, beispielsweise eine Unruh (23), eine Spiralfeder (25) und ein Rückersystem (20, 60) zum Einstellen des Gangs der Spiralfeder (25), wobei die Spiralfeder (25) ein gewickeltes Band (2) und Mittel zum Einstellen der Steifigkeit der Spiralfeder umfasst, die mit einem elastischen Element (5) ausgestattet sind, das in Reihe mit dem gewickelten Band (2) angeordnet ist, wobei das Rückersystem (20, 60) einen mechanisch mit dem elastischen Element (5) verbundenen Spiralklötzchenhalter (31) umfasst, wobei der Spiralklötzchenhalter (31) ein erstes Spiralklötzchen (34) und ein zweite Spiralklötzchen (35) aufweist, **dadurch gekennzeichnet, dass** das elastische Element (5) zwischen dem ersten Spiralklötzchen (34) und dem zweiten Spiralklötzchen (35) angeordnet ist, wobei das erste Spiralklötzchen (34) relativ zum zweiten Spiralklötzchen (35) beweglich ist und die Bewegung des ersten Spiralklötzchens (34) die Steifigkeit der Spiralfeder (25) verändert.

2. Stellorgan gemäss Patentanspruch 1, wobei der Spiralklötzchenhalter ein erstes Teil (32, 52) mit dem ersten Spiralklötzchen (34) und ein zweites Teil (33, 53) mit dem zweiten Spiralklötzchen (35) umfasst, wobei der erste Teil (32, 52) relativ zum zweiten Teil (33, 53) beweglich ist, um das erste Spiralklötzchen (34) zu verschieben.

3. Stellorgan gemäss Patentanspruch 2, wobei der erste Teil (32, 52) und der zweite Teil (33, 53) übereinander angeordnet sind.

4. Stellorgan gemäss Patentanspruch 2 oder 3, wobei das Rückersystem (20) eine Einstelleinrichtung, beispielsweise eine Exzenterschraube (36), umfasst, die mit dem ersten Teil (32) zusammenwirkt, um diesen beim Ein- und Ausdrehen zu verschieben.

5. Stellorgan gemäss einem beliebigen der Patentansprüche 2 bis 4, wobei das Rückersystem (60) einen am ersten Teil (52) angeordneten Arm (63) und eine mit dem Arm (63) zusammenwirkende Nocke (55) umfasst, sodass die Betätigung der Nocke (55) den ersten Teil (52) relativ zum zweiten Teil (53) verschiebt.

6. Stellorgan gemäss Patentanspruch 5, wobei das Rückersystem (60) ein Rückstellelement, beispielsweise eine Feder, umfasst, das eine Kraft zwischen dem ersten Teil (52) und dem zweiten Teil (53) ausübt, um den Arm (63) des ersten Teils (52) gegen die Nocke (55) zu halten.

7. Stellorgan gemäss einem beliebigen der Patentansprüche 2 bis 6, wobei der zweite Teil (33, 53) in Bezug auf die Platine (21) unbeweglich ist.

8. Stellorgan gemäss einem beliebigen der Patentansprüche 2 bis 7, wobei der erste Teil (32, 52) relativ zum zweiten Teil (33, 53) drehbar ist.

9. Stellorgan gemäss einem beliebigen der vorstehenden Patentansprüche, wobei das erste Spiralklötzchen (34) drehbar ist.

10. Stellorgan gemäss einem beliebigen der vorstehenden Patentansprüche, wobei die Einstellmittel Vorspannmittel (6) zum Ausüben einer variablen Kraft oder eines variablen Drehmoments auf das flexible Element (5) umfassen, wobei die Vorspannmittel (6) zwischen dem ersten Spiralklötzchen (34) und dem zweiten Spiralklötzchen (35) angeordnet sind, wobei die Bewegung des ersten Spiralklötzchens (34) relativ zum zweiten Spiralklötzchen (35) die Vorspannmittel betätigt.

11. Stellorgan gemäss Patentanspruch 10, wobei die Vorspannmittel (6) einen mit dem flexiblen Element (5) verbundenen Hebel (14) umfasst, wobei das erste Spiralklötzchen fest mit einem freien Ende (15) des Hebels (14) verbunden ist.

12. Stellorgan gemäss Patentanspruch 10 oder 11, wobei das flexible Element (5) mit einer festen Halterung (17) verbunden ist und das zweite Spiralklötzchen (35) fest mit der festen Halterung (17) verbunden ist.

13. Stellorgan gemäss einem beliebigen der Patentansprüche 10 bis 12, wobei die Vorspannmittel (6) eine halbstarre Struktur aufweist, die parallel zum flexiblen Element (5) angeordnet ist, wobei der Hebel (14) mit der halbstarren Struktur verbunden ist.

14. Uhrwerk, wobei es ein Stellorgan (1, 40) gemäss einem beliebigen der vorstehenden Patentansprüche umfasst.

15. Uhrwerksteil, beispielsweise eine Uhr, **dadurch gekennzeichnet, dass** sie ein Uhrwerk gemäss Patentanspruch 14 umfasst.

## Claims

1. Regulating member (1, 40) for a horological movement comprising an inertial mass, for example a balance (23), a balance spring (25), and an index-assembly system (20, 60) for adjusting the rate of the balance spring (25), the balance spring (25) comprising a coiled strip (2) and means for adjusting the stiffness of the balance spring, which are provided with a resilient element (5) arranged in series with the coiled strip (2), the index-assembly system (20, 60) comprising a stud-holder (31) mechanically joined to the resilient element (5), the stud-holder (31) including a first stud (34) and a second stud (35), **characterised in that** the resilient element (5) is arranged between the first stud (34) and the second stud (35), the first stud (34) being capable of moving relative to the second stud (35), the movement of the first stud (34) changing the stiffness of the balance spring (25).

2. Regulating member according to claim 1, **characterised in that** the stud-holder comprises a first part (32, 52) provided with the first stud (34), and a second part (33, 53) provided with the second stud (35), the first part (32, 52) being capable of moving relative to the second part (33, 53) in order to move the first stud (34).

3. Regulating member according to claim 2, **characterised in that** the first part (32, 52) and the second part (33, 53) are superimposed.

4. Regulating member according to claim 2 or 3 , **characterised in that** the index-assembly system (20) comprises a regulator means, such as an eccentric screw (36), which cooperates with the first part (32) so as to move it as it is screwed/unscrewed.

5. Regulating member according to any one of claims 2 to 4, **characterised in that** the index-assembly system (60) comprises an arm (63) arranged on the first part (52) and a cam (55) cooperating with the arm (63), such that the actuation of the cam (55) moves the first part (52) relative to the second part (53).

6. Regulating member according to claim 5, **characterised in that** the index-assembly system (60) comprises a return means, such as a spring, exerting a force between the first part (52) and the second part (53) to hold the arm (63) of the first part (52) against the cam (55).

7. Regulating member according to any one of the claims 2 to 6, **characterised in that** the second part (33, 53) is unmoving relative to the plate (21).

8. Regulating member according to any one of the claims 2 to 7, **characterised in that** the first part (32, 52) is capable of moving in rotation relative to the second part (33, 53).

9. Regulating member according to any one of the preceding claims, **characterised in that** the first stud (34) is capable of moving in rotation.

10. Regulating member according to any one of the preceding claims, **characterised in that** the adjustment means comprise prestressing means (6) for applying a variable force or torque to the flexible element (5), the prestressing means (6) being arranged between the first stud (34) and the second stud (35), the movement of the first stud (34) relative to the second stud (35) actuating the prestressing means.

11. Regulating member according to claim 10, **characterised in that** the prestressing means (6) include a lever (14) connected to the flexible element (5), the first stud being integral with a free end (15) of the lever (14).

12. Regulating member according to claim 10 or 11, **characterised in that** the flexible element (5) is joined to a fixed support (17), the second stud (35) being integral with the fixed support (17).

13. Regulating member according to any one of claims 10 to 12, **characterised in that** the prestressing means (6) include a semi-rigid structure arranged in parallel with the flexible element (5), the lever (14) being connected to the semi-rigid structure.

14. Horological movement, **characterised in that** it comprises a regulating member (1, 40) according to any one of the preceding claims.

15. Timepiece, for example a watch, **characterised in that** it comprises a horological movement according to claim 14.
